# EUROPÄISCHE PATENTSCHRIFT

(11) **EP 1 321 596 B1**
(45) Veröffentlichungstag und Bekanntmachung des Hinweises auf die Patenterteilung: **10.11.2010**
(21) Anmeldenummer: 02028031.9
(22) Anmeldetag: 16.12.2002
(51) Int. Cl.: E04B 2/74, E04B 2/78

(54) **Plattenmontagesystem zum Erstellen einer Wand**
Panel mounting system for making a partition wall
Système de fixation de panneaux pour la fabrication d'une cloison

(30) Priorität: 21.12.2001 DE 10163508
(43) Veröffentlichungstag der Anmeldung: 25.06.2003
(73) Patentinhaber: Trespa International B.V., 6002 SM Weert (NL)
(72) Erfinder: Weurman, Kees Hans, 3950 Kaulille (Bochelt) (BE)
(74) Vertreter: Dohmen, Johannes Maria Gerardus

(56) Entgegenhaltungen:
- WO-A-98/29623
- CA-A- 927 567
- US-A- 2 056 328
- US-A- 3 232 018
- US-A- 6 021 613
- US-A- 6 161 347

## Beschreibung

Die Erfindung betrifft ein Plattenmontagesystem zum Erstellen einer Wand, umfassend ein Raster aus senkrecht stehenden C-Profilen, die mit ihren unteren und oberen Enden in je ein sich horizontal erstreckendes U-Profil eingeschoben sind.

In der EP-A 0 761 904 ist ein Montagesystem für Platten für die Fassadenverkleidung von Gebäuden beschrieben. Das Montagesystem umfasst Profile und U-förmige Haken, die mittels eines Befestigungselements mit der Plattenseite verbunden sind, die einer Gebäudewand zugewandt ist. An der Gebäudewand sind Winkelprofile befestigt, wobei die längeren Winkelseiten dieser Profile in den Raum zwischen Seitenwänden des Hakens hineinragen und Ausstanzungen aufweisen. Durch Löcher in den Seitenwänden und durch die Ausstanzungen sind Bolzen geschoben, die in ihrer Lage gegenüber dem jeweiligen Haken fixiert sind.

Aus dem deutschen Gebrauchsmuster G 94 16 917.9 ist ein Befestigungssystem für Kompaktplatten aus einer oder mehreren miteinander heißverpressten, mit Harz imprägnierten Faserschichten bekannt, die außen an zumindest einer Seite mit einer Dekorschicht beschichtet sind. Das Befestigungssystem ermöglicht die Montage der Kompaktplatten auf einem Grundkörper, wobei die Montageelemente von außen nicht sichtbar sind. Das Befestigungssystem umfasst ein Profil, das die Kompaktplatten und eine Wand bzw. einen Grundkörper miteinander verbindet und in den Seiten der Kompaktplatten, die dem Grundkörper zugewandt sind, sind Fräsungen angebracht, deren Querschnitte sich mit Teilstücken des Profils decken.

Der Kern von Kompaktplatten besitzt eine sehr große Festigkeit und kann daher große Kräfte aufnehmen, ohne zu Bruch zu gehen oder sich zu verformen. Kompaktplatten oder vergleichbare Platten werden insbesondere für Fassaden- und Wandverkleidungen auf Grund ihrer hohen Witterungs- und Formbeständigkeit eingesetzt, wobei darauf geachtet wird, dass die Befestigung der Platten an einer Wand oder einem Grundkörper von außen her unsichtbar ist. Die unsichtbaren Befestigungen werden im Stand der Technik in der Weise realisiert, dass die Platten geklebt oder mittels Schrauben befestigtwerden. Bei Schraubverbindungen erfolgen diese direkt mit den Platten, wobei im Allgemeinen Dübel in den Platten stecken, in welche die Schrauben eingeschraubt werden. Die Verbindung mit der dahinter liegenden Wand bzw. mit dem dahinter befindlichen Grundkörper geschieht beispielsweise über Bügel.

Aus der EP-A 0 921 253 ist ein Montagesystem bekannt, das aus Basisprofilen und Verbindungsprofilen besteht, die an Vertikalprofilen horizontal befestigt sind. Die Vertikalprofile sind mit einer Gebäudewand verbunden. Jedes Basisprofil weist einen U-ähnlichen Querschnitt auf, bei dem der von der Gebäudewand weiter entfernte, nach oben gerichtete Schenkel kürzer als der an den Vertikalprofilen befestigte Schenkel ist. Jedes Verbindungsprofil besitzt einen kurzen, nach oben und nach unten gerichteten Schenkel, der von der Gebäudewand weiter entfernt ist als ein vertikaler Schenkel, der mit den Vertikalprofilen verbunden ist. An das untere Ende des vertikalen Schenkels schließt ein horizontaler Schenkel an, der eine flexible elastische Einlage an seinem offenen Ende aufweist.

Im Stand der Technik ist es üblich, Metallhaken mit Schrauben oder Dübeln in einem Loch auf der Rückseite der Platten zu befestigen. Die Platten werden dann in Metallriegel eingehängt, die in Vertikalprofilen befestigt sind, die mit der Wand bzw. mit dem Gebäude verbunden sind.

Montagesysteme werden nicht nur zur Fassadenverkleidung von Gebäudewänden mit Platten sondern auch zur Errichtung von Trennwänden eingesetzt, die beispielsweise einen Großraum in eine Anzahl von kleineren Räumen unterteilen. Die für solche Wände verwendeten Platten sind bevorzugt Kompaktplatten und Hochdrucklaminat-Platten, aber auch vorgefertigte Gipsplatten, Gipskartonplatten und vergleichbare Platten, die an beiden Seiten eines rasterförmigen Montagesystems befestigt sind. Mittels solcher Montagesysteme entstehen Wände, die einen Hohlraum aufweisen und deren Dicken durch die Dimensionen des Montagesystems vorgegeben sind. Bei Bedarf einer den Normen entsprechenden akustischen Dämmung durch derartige Wände können Isolierungen in die Hohlräume dieser Wände eingebracht werden.

Das aus der WO-A-98 29623 bekannte Plattenmontagesystem enthält alle Merkmale des Oberbegriffs des Anspruchs 1 und wird als nächstliegender Stand der Technik angesehen.

Aufgabe der Erfindung ist es, ein Plattenmontagesystem für eine Wand zu schaffen, das eine einfache und rasche Montage einer Wand ermöglicht, die in ihrer Dicke variierbar ist und eine gute akustische Dämmung entsprechend den EN-ISO-Normen 140-3 (1995) und 717-1 (1996) aufweist.

Diese Aufgabe wird durch die Merkmalen des kennzeichnenden Teiles des Anspruchs 1 gelöst.

In einer Ausführungsform weist der Bügelclip in der Grundplatte eine rechteckige oder quadratische Öffnung auf, vor der sich ein Bügel befindet, der parallel zu der Grundplatte in einem Abstand von 1 bis 3 mm verläuft, wobei der Bügel mit der Grundplatte einen Spalt mit einer Spaltweite entsprechend diesem Abstand bildet und an seiner Unterseite mit der Grundplatte verbunden ist.

In Ausgestaltung der Erfindung ist der Bügel an drei Seiten mit der Öffnung deckungsgleich und besteht zwischen einer Oberkante des Bügels und einer Oberkante der Öffnung ein lichter Abstand von 2 bis 4 mm. Dabei verläuft ein oberer Abschnitt samt der Oberkante des Bügels von der Grundplatte weg, schräg abgeknickt.

Die weitere Ausgestaltung der Erfindung ergibt sich aus den Merkmalen der Patentansprüche 5 bis 16.

Die Erfindung wird im Folgenden an Hand der Zeichnungen näher erläutert. Es zeigen:
- Figur 1a: eine perspektivische Ansicht eines Plattenmontagesystems aus U- bzw. C-Profilen, Schienen und Bügeln,
- Figur 1b: ausschnittsweise die Befestigung einer Platte an einer Schiene des Plattenmontagesystems,
- Figuren 2a und 2b: eine Draufsicht bzw. eine Seitenansicht einer ersten Ausführungsform eines Bügels,
- Figuren 3a und 3b: eine Draufsicht und eine Seitenansicht einer zweiten Ausführungsform eines Bügels,
- Figur 4: drei unterschiedlich isolierte Wände a bis c im Querschnitt, die aus an dem Plattenmontagesystem befestigten Platten aufgebaut sind, und
- Figur 5: im Vergleich die akustische Dämmung der Wände nach Figur 4 in Abhängigkeit von der Beschallungsfrequenz.

Ein Plattenmontagesystem, das in Fig. 1a in perspektivischer Ansicht gezeigt ist, umfasst ein Raster aus senkrecht stehenden C-Profilen 1, die mit ihren unteren Enden in ein sich horizontal erstreckendes U-Profil 2 eingeschoben sind. Die U- bzw. C-Profile beschreiben den gleichen Profiltyp, wobei die C-Profile in die U-Profile einsetzbar bzw. einschiebbar sind und senkrecht stehen, während die U-Profile horizontal ausgerichtet sind. Das untere horizontale U-Profil 2 kann beispielsweise in nicht gezeigter Weise auf der Bodenfläche eines Raumes befestigt werden. Die oberen Enden der C-Profile 1 sind in ein oberes, sich horizontal erstreckendes U-Profil 3 eingeschoben. Dieses obere U-Profil 3 kann gleichfalls in nicht gezeigter Weise mit der Deckenfläche eines Raumes verbunden sein. Die C-Profile 1 weisen sich gegenüber liegende Schenkel 4, 5 auf, die parallel zu den Außenseiten des Plattenmontagesystems verlaufen. An den Außenseiten der sich gegenüber liegenden Schenkel 4 und 5 jedes einzelnen senkrecht stehenden C-Profils 1 sind Bügelclips 6 angebracht. Der einzelne Bügelclip 6 besteht aus einer Grundplatte 12 (s. Fig. 2a) mit rechteckförmigem Umriss. An jeder Ecke der Grundplatte 12 ist eine rechtwinklig abgebogene Kralle 9 vorhanden. Die Krallen 9 sind von den Außenseiten der Schenkeln 4 und 5 nach innen gerichtet und umfassen die Seitenkanten der Schenkel 4 und 5. Die Bügelclips 6 sind an den stehenden C-Profilen auf gleicher Höhe angeordnet und sind, wie noch näher beschrieben werden wird, an den C-Profilen 1 befestigt. Sich horizontal über die Breite des Plattenmontagesystems erstreckende sogenannte Z-Schienen 7, 8 greifen in die Bügelclips 6 ein und ermöglichen die Befestigung von Platten 23 (s. Fig. 1b) an dem Plattenmontagesystem. Die Schienen 7, 8 sind mit Löchern 22, bevorzugt handelt es sich dabei um Langlöcher, ausgerüstet, die der Befestigung der Platten 23 dienen. Wie aus dem Ausschnitt in Fig. 1b ersichtlich ist, besitzt die einzelne Z-Schiene 7; 8 ein doppelt gewinkeltes Profil 17, das einen oberen Profilabschnitt 20, mittleren Profilabschnitt 18 und einen unteren Profilabschnitt 19 umfasst. Die Profilabschnitte 19, 20 schließen jeweils einen Winkel von 90 ° mit dem mittleren Profilabschnitt 18 ein und stehen in entgegengesetzte Richtungen von diesem mittleren Profilabschnitt 18 ab. Dabei liegt der obere Profilabschnitt 20 an der Rückseite der Platte 23 an, die mittels einer Schraube 24, die durch das Langloch 22 sich erstreckt, an die Schiene 7 bzw. 8 angeschraubt wird. Eine Unterlegscheibe 31, beispielsweise in Gestalt eines Nylonrings, umschließt die Schraube 24 und befindet sich zwischen dem Schraubenkopfund dem oberen Profilabschnitt 20. Der untere Profilabschnitt 19 verläuft parallel zu der Rückseite der Platte 23 in einem Abstand, der durch den mittleren Profilabschnitt 18 vorgegeben ist. Die Schrauben 24 haben eine Länge höchstens gleich der Dicke der Platten 23. Dadurch ist sichergestellt, dass die Befestigung der Platten 23 an der Schiene 7 bzw. 8 von außen unsichtbar bleibt. In den Figuren 2a und 2b ist ein Bügelclip 6 in Draufsicht bzw. in Seitenansicht gezeigt. Der Bügelclip 6 besitzt in seiner Grundplatte 12 eine rechteckige oder quadratische Öffnung 10, vor der sich ein Bügel 11 befindet. Der Bügel 11 bildet mit der Grundplatte 12 einen Spalt mit einer Spaltweite von 1 bis 3 mm und ist an seiner Unterseite mit der Grundplatte 12 verbunden. An den Ecken der Unterkante der Öffnung 10 befinden sich links und rechts je ein Bohrloch 28. Der Bügel 11 verläuft parallel zu der Grundplatte 12 in einem Abstand von 1 bis 3 mm und ist an drei Seiten mit der Öffnung 10 deckungsgleich. Zwischen einer Oberkante 13 des Bügels 11 und einer Oberkante 14 der Öffnung 10 besteht ein lichter Abstand von 2 bis 4 mm. Ein oberer Abschnitt 21 des Bügels 11, s. Fig. 2b, samt der Oberkante 13 des Bügels 11 ist von der Grundplatte 12 weg schräg nach oben abgeknickt. Der Winkel α zwischen diesem schräg nach oben weisenden, abgeknickten Abschnitt 21 und der Grundplatte des Bügels 11 beträgt 135 bis 160 °. Die Dicke des Materials für den Bügelclip 6 beträgt 1,2 bis 1,8 mm. Die Krallen 9 an den Ecken der Grundplatte 12 des Bügelclips 6 sind in Fig. 2a nach hinten gebogen. Unterhalb des Bügels 11 befindet sich ein Langloch 15. Der Bügelclip 6 wird in der Weise gefertigt, dass zunächst die Bohrlöcher 28 angebracht werden und anschließend die Umrisse der Öffnung 10 in die Grundplatte 12 eingeschnitten werden. Danach wird der Bügel 11 durch entsprechendes Abknicken des eingeschnittenen Materials geformt. Des Weiteren wird das Langloch 15 unterhalb des Bügels 11 ausgefräst und die Krallen 9 an den Ecken der Grundplatte 12 nach hinten gebogen. Das Langloch 15 dient zum Verschrauben des Bügelclips 6 mit dem C-Profil 1.

In den Figuren 3a und 3b ist in Draufsicht bzw. in Seitenansicht eine weitere Ausführungsform des Bügelclips 6 dargestellt. Dieser Bügelclip 6 ist weitgehend identisch zu dem Bügelclip gemäß den Figuren 2a und 2b aufgebaut und hat nur zusätzlich ein weiteres Langloch 16, das sich oberhalb des Bügels 11 befindet. Dieser Bügelclip 6 wird mit einer Senkschraube an dem C-Profil 1 befestigt. Eine ebene Kopffläche der Senkschraube fluchtet mit der Außenseite der Grundplatte 12, so dass die Z-Schiene 7, 8 problemlos in Eingriff mit dem Bügelclip 6 gebracht werden kann. Die übrigen Teile dieses Bügelclips 6 stimmen weitgehend mit den entsprechenden Teilen des Bügelclips 6 der ersten Ausführungsform überein und werden daher zur Vermeidung von Wiederholungen kein weiteres Mal beschrieben.

Der untere Profilabschnitt 19 der Schiene 7 bzw. 8 rastet in den Spalt zwischen dem Bügel 11 und der Grundplatte 12 des Bügelclips 6 ein.

Das Raster von senkrecht stehenden C-Profilen 1 wird beispielsweise beidseitig flächendeckend mit den Platten 23 abgedeckt. Die Montage geschieht in der Weise, dass die Schienen 7, 8 mit den Rückseiten der Platten 23 über die Langlöcher 22 verschraubt werden. Nachdem dies geschehen ist, wird die aus aneinander stoßenden Platten zusammengesetzte Fläche an den senkrecht stehenden C-Profilen montiert, indem die unteren Profilabschnitte 19 in die Bügelclips 6, die an den C-Profilen 1 befestigt sind, einrasten. In der gleichen Weise wird dann aus den Schienen 7 und 8 und Platten 23 eine weitere Fläche zusammengesetzt, die dann mit dem Plattenmontagesystem so verbunden wird, dass wiederum die unteren Profilabschnitte 19 der Schienen 7, 8 in die entsprechenden Bügelclips 6 einrasten. Die beiden aus Platten 23 bestehenden Flächen, die mit dem Plattenmontagesystem verbunden sind, bilden auf diese Weise eine Wand 25 vorgegebener Wanddicke. Der Hohlraum dieser Wand, d.h. das ist der Raum zwischen den beiden aus Platten gebildeten Flächen, ist beispielsweise mit Isoliermaterial 27 voll oder teilweise akustisch gedämmt. Ebenso kann jedoch dieser Hohlraum auch isoliermaterialfrei sein. Als Isoliermaterial 27 eignet sich insbesondere Mineralwolle, Glaswolle oder ähnliches Material.

In Fig. 4 sind drei unterschiedlich aufgebaute Wände a bis c schematisch im Querschnitt dargestellt. Bei der Wand a handelt es sich beispielsweise um eine Wand 26, in deren Hohlraum kein Isoliermaterial vorhanden ist. Die Wände 25 der Ausführungsformen b und c sind jeweils Wände, in deren Hohlräumen sich Isoliermaterial 27 befindet. Die Ausführungsformen a und b besitzen die gleiche Wanddicke, wobei die Wand 25 gemäß der Ausführungsform b einen vollständig mit Isoliermaterial 27 gefüllten Hohlraum aufweist. Die für die Wände 25 und 26 verwendeten Platten sind beispielsweise Kompaktplatten oder Hochdrucklaminat-Platten mit einer Stärke von 10 mm.

Die Ausführungsform c ist doppelt so dick wie die Ausführungsformen a und b und der Hohlraum zwischen den Außenflächen ist komplett mit Isoliermaterial 27 gefüllt. Bei der Ausführungsform c sind zwei C-Profile 1 aneinander anliegend vorhanden. Die Plattenstärke der Kompakt- oder Hochdrucklaminat-Platten beträgt beispielsweise 10 mm. Die beiden C-Profile sind beispielsweise durch Verbindungselemente 30 zusammengehalten, können aber auch so ausgestaltet sein, dass Verbindungselemente nicht erforderlich sind.

Mit den Wänden, die einen Aufbau gemäß den Ausführungsformen a bis c der Figur 4 besitzen, wurden akustische Untersuchungen durchgeführt Die einzelne Testwand hatte jeweils eine Fläche von rund 12 m² (4297 x 2796 mm) und eine Gesamtwanddicke von 95 mm bzw. 190 mm und wurde einer akustischen Beschallung mit einer Frequenz im Bereich von 125 Hz bis 4 kHz in einem Beschallungsvolumen von 205 m³ ausgesetzt, wobei der Senderaum ein Volumen von 111 m³ und der Empfangsraum ein Volumen von 94 m³ hatte. Die erhaltenen Messkurven wurden mit Referenzkurven gemäß der EN-ISO-Norm 717-1(1996) verglichen. Die Dämpfung dB wurde frequenzabhängig aufgezeichnet. Pro Testwand wurden zwei Messkurven aufgenommen. Die Bandbreite 1/3 Oktav betrug 1/3 des Frequenzbereichs von 125 Hz bis 4 kHz. Die Messkurven für die Bandbreiten 1/3 Oktav sind in Figur 5 voll durchgezogen, während die Kurven für den Mittelwert aus drei Messungen, wobei jede Messung über die volle Bandbreite 1/1 Oktav erfolgte, durch Stern gekennzeichnet sind.

Die Referenzkurven gemäß der EN-ISO-Norm 717-1(1996) für jede einzelne Testwand a bis c sind in Figur 5 gestrichelt dargestellt.

In der nachstehenden Tabelle sindj eweils die akustischen Dämpfungswerte dB frequenzabhängig für die Testwände zusammengestellt, wobei die 1/1 Oktav und 1/3 Oktav Bandbreite jeweils durch einen Schrägstrich voneinander getrennt sind.

**Tabelle**

| Testwand | Frequenz (Hz) | | | | | |
|---|---|---|---|---|---|---|
| | 125 | 250 | 500 | 1 k | 2k | 4k |
| | dB | dB | dB | dB | dB | dB |
| a | 22,1/22,5 | 34,2/35,0 | 41,1/41,2 | 50,2/50,4 | 44,0/41,6 | 51,2/55,7 |
| b | 30,8/32,3 | 48,2/49,2 | 57,4/57,5 | 59,9/60,3 | 60,3/59,0 | 62,9/65,3 |
| c | 46,3/45,8 | 58,7/59,5 | 61,0/60,3 | 63,3/64,2 | 68,9/68,7 | 75,2/75,8 |

Aus Figur 5 ist ersichtlich, dass die akustische Dämpfung der einzelnen Testwände a bis c gute Übereinstimmung mit der jeweiligen Referenzkurve gemäß der ISO-Norm 717-1 (1996) zeigt.

Die Platten werden mit einem Kleber sehr hoher Klebekraft miteinander verklebt und mit einem Schmelzkleber abgedichtet, wie er z. B. für die Abdichtung von Linoleumbelägen auf Böden verwendet wird.

Das Brandverhalten der Wand b wurde gemäß den Normen NEN-6069 (1997) und NEN-EN 1364-1 untersucht und festgestellt, dass die thermische Isolation eine gemittelte Temperatursteigerung auf 180 °C Außenwandtemperatur nach mehr als 39 min ergab und dass die maximale Temperatursteigerung nach 28 min (NEN-EN 1364-1) bzw. nach 29 min (NEN-6069 (1997)) die Außenwandtemperatur von 180 °C bei 20 °C Umgebungstemperatur erreicht wurde.

Die Flammdichtheit wurde gleichfalls bestimmt und eine gegen die beheizte Wand gepresste, im Wesentlichen flammfeste Baumwoll-Lage ging erst nach 32 min in Flammen auf.

Nach 37 min und mehr als 10 Sekunden wurden Flammen sichtbar, die durch ein flammfestes Material durchschlugen, das mittels eines Aluminium-Eckprofils gegen die Wand verschraubt war. Wurde als Aluminium-Eckprofil eine Z-Schiene 7 bzw. 8 verwendet, so wurde bei einer Temperatur von 180 °C, die 30 min lang auf die flammfeste Baumwoll-Lage einwirkte, die mit der Z-Schiene auf der Außenseite einer Wand aus Trespaplatten (HPL-Platten) befestigt war, keine Beschädigungen der Wand festgestellt.

Nach mehr als 39 min löste sich die Wand aus ihrer Unterkonstruktion.

Neben den beispielhaft angeführten Wänden bestehen noch weitere Ausführungsformen, wie z. B. eine Wand, deren Hohlraum nur zur Hälfte oder zu zwei Drittel seiner Tiefe mit Isoliermaterial gefüllt ist. Das erfindungsgemäße Plattenmontagesystem lässt eine Vielzahl von Modifikationen der damit aufgebauten Wände zu, innerhalb des Schutzbereichs der beigefügten Ansprüche.

## Patentansprüche

1. Plattenmontagesystem zum Erstellen einer Wand, umfassend ein Raster aus senkrecht stehenden Profilen (1), und sich horizontal erstreckenden Profilen (2; 3), Bügelclips (6), Schienen (7, 8) und Platten (23), wobei an Aussenseiten der sich gegenüberliegenden Schenkeln (4, 5) der einzelnen stehenden Profile (1) die Bügelclips (6) angebracht sind, wobei die Bügelclips (6) an den stehenden Profilen (1) auf gleicher Höhe angeordnet sind und mit die Schienen (7, 8) im Eingriff sind, wobei die Platten (23) an den Schienen (7, 8) befestigt sind, wobei jeder Bugelclip (6) eine Grundplatte (12) mit rechteckförmigem Umriss aufweist, und einen aufwärts gerichten Bügel (11) besitzt, wobei der Bügel mit der Grundplatte (12) einen Spalt bildet, und wobei die Schienen (7, 8) in den Spalt aufgenommen sind, **dadurch gekennzeichnet, dass** die senkrecht stehenden Profile C-Profile (1) sind, dass die sich horizontal erstreckenden Profile U-Profile (2, 3) sind, worin die C-Profilen (1) jeweils mit ihren unteren und oberen Enden eingeschoben sind, dass an jeder Ecke der Grundplatte (12) eine rechtwinklig abgebogene Kralle (9) vorhanden ist, welche Krallen (9) die Seitenkanten eines der Schenkeln (4, 5) umfassen und mit deren Hilfe der Bügelclip an diesem Schenkel angebracht ist, und dass unterhalb des Bügels (11) ein Langloch (15) in der Grundplatte (12) vorhanden ist, durch das hindurch der Bügelclip (6) mittels einer Schraube an einem der stehenden C-Profil (1) befestigbar ist, befestigt ist.

2. Plattenmontagesystem nach Anspruch 1, **dadurch gekennzeichnet, dass** der Bügelclip (6) in der Grundplatte (12) eine reckteckige oder quadratische Öffnung (10) aufweist, vor der sich der Bügel (11) befindet, der parallel zu der Grundplatte (12) in einem Abstand von 1 bis 3 mm verläuft, wobei der Bügel (11) mit der Grundplatte (12) einen Spalt mit einer Spaltweite entsprechend diesem Abstand bildet und an seiner Unterseite mit der Grundplatte (12) verbunden ist.

3. Plattenmontagesystem nach Anspruch 2, **dadurch gekennzeichnet, dass** der Bügel (11) an drei Seiten mit der Öffnung (10) deckungsgleich ist und dass zwischen einer Oberkante (13) des Bügels (11) und einer Oberkante (14) der Öffnung (10) ein lichter Abstand von 2 bis 4 mm besteht.

4. Plattenmontagesystem nach Anspruch 3, **dadurch gekennzeichnet, dass** ein oberer Abschnitt (21) samt der Oberkante (13) des Bügels (11) von der Grundplatte (12) weg schräg abgeknickt verläuft.

5. Plattenmontagesystem nach Anspruch 2, **dadurch gekennzeichnet, dass** oberhalb des Bügels (11) ein Langloch (16) vorhanden ist.

6. Plattenmontagesystem nach Anspruch 2, **dadurch gekennzeichnet, dass** unter- und oberhalb des Bügels (11) je ein Langloch (15; 16) für die Befestigung des Bügelclips (6) mittels Schrauben an dem stehenden C-Profil (1) vorhanden ist.

7. Plattenmontagesystem nach Anspruch 2. **dadurch gekennzeichnet, dass** jede der Schienen (7; 8) ein doppelt gewinkeltes Profil (17) hat, das aus einem mittleren Profilabschnitt (18) und zwei davon rechtwinklig, in entgegengesetzte Richtungen abstehenden Profilabschnitten (19, 20) besteht.

8. Plattenmontagesystem nach Anspruch 7, **dadurch gekennzeichnet, dass** der untere Profilabschnitt (19) der Schiene (7; 8) in den Spalt zwischen Bügel (11) und Grundplatte (12) des Bügelclips (6) eingerastet ist.

9. Plattenmontagesystem nach Anspruch 7, **dadurch gekennzeichnet, dass** im oberen Profilabschnitt (20) der Schiene (7; 8) Langlöcher (22) vorhanden sind, durch die hindurch Platten (23) an ihren Rückseiten mittels Schrauben (24) von aussen her unsichtbar befestigt sind und dass sich zwischen dem Schraubenkopfjeder Schraube (24) und dem oberen Profilabschnitt (20) eine Unterlegscheibe (31) befindet.

10. Plattenmontagesystem nach Anspruch 1, **dadurch gekennzeichnet, dass** die Schrauben (24) eine Länge höchstens gleich der Dicke der Platten (23) aufweisen.

11. Plattenmontagesystem nach den Ansprüchen 1 bis 10, **dadurch gekennzeichnet, dass** das Raster von senkrecht stehenden C-Profilen beidseitig flächendeckend mit den Platten (23) abgedeckt ist und eine Wand (25) vorgegebener Wandstärke bildet und dass der Raum zwischen den Platten (23) mit Isoliermaterial (27) wie Mineralwolle voll akustisch gedämmt ist.

12. Plattenmontagesystem nach den Ansprüchen 1 bis 10, **dadurch gekennzeichnet, dass** das Raster von senkrecht stehenden C-Profilen beidseitig flächendeckend mit den Platten (23) abgedeckt ist und eine Wand (26) vorgegebener Wandstärke bildet und dass der Hohlraum in der Wand zwischen den Platten (23) frei von Isoliermaterial ist.

13. Plattenmontagesystem nach den Ansprüchen 11 und 12, **dadurch gekennzeichnet, dass** die akustische Dämpfung der Wand (25, 26) in Abhängigkeit von einer Beschallungsfrequenz von 125 Hz bis zu 4 kHz gute Übereinstimmung mit der EN-ISO-Norm 717-1 (1996) aufweist.

14. Plattenmontagesystem nach einem der Ansprüche 11 und 12, **dadurch gekennzeichnet, dass** die thermische Isolation der Wand (25) bei einer gemittelten Temperatursteigerung nach mehr als 39 min und bei einer maximalen Temperatursteigerung nach 29 min eine Aussenwandtemperatur von 180 DEG C bei 20 DEG C Umgebungstemperatur erreicht und ein Verhalten gemäss den Normen NEN 6069 (1997) und NEN-EN 1364-1 zeigt.

15. Plattenmontagesystem nach Anspruch 14, **dadurch gekennzeichnet, dass** die Flammdichtheit beim Anpressen einer Baumwoll-Lage gegen die beheizte Wand (25) 32 min beträgt, dass nach 37 min und mehr als 10 sec die Flammen durch ein flammfestes Material, das an der beheizten Wand (25) anliegt, hindurchschlagen und dass nach 39 min die beheizte Wand (25) sich aus ihrer Unterkonstruktion löst.

16. Plattenmontagesystem nach einem der Ansprüche 11 und 12, **dadurch gekennzeichnet, dass** eine Wand (25) auf deren Aussenseite eine flammfeste Baumwoll-Lage mittels einer Z-Schiene befestigt ist, und auf die 30 min lange eine Temperatur von 180 DEG C einwirkt, keine Beschädigungen auf Grund der Wärmeeinwirkung aufweist.

## Claims

1. Panel-mounting system for constructing a wall, comprising a grid of vertical upright profiles (1) and horizontally extending profiles (2; 3), bracket clips (6), rails (7, 8) and panels (23), the bracket clips (6) being attached to the outsides of the opposing arms (4, 5) of the individual upright profiles, the bracket clips (6) being arranged at the same height on the upright profiles (1) and engaged with the rails (7, 8), the panels (23) being fastened to the rails (7, 8), each bracket clip (6) having a base plate (12) with a rectangular outline, and **characterised in that** the vertically upright profiles are C-profiles (1), that the horizontally extending profiles are U-profiles (2, 3), into which the C-profiles (1) are pushed with their lower and upper ends, that a claw (9) bent at a right angle is present at each corner of the base plate (12), said claws (9) gripping the side edges of one of the arms (4, 5) and the bracket clip (6) is attached to this arm with the aid of said claws, and **in that** the bracket clip (6) has an upwards-pointing bracket (11), the bracket forming a gap with the base plate (12), the rails (7, 8) being received in the gap and **in that** beneath the bracket (11) a slot (15) is present in the base plate (12) through which the bracket clip (6) which can be fastened by means of a screw to one of the upright C-profiles (1), is fastened.

2. Panel mounting system according to claim 1, **characterised in that** the bracket clip (6) has a rectangular or square opening (10) in the base plate (12), the bracket (11) being located in front of said opening, said bracket extending parallel to the base plate (12) at a distance of between 1 and 3 mm, the bracket (11), with the base plate (12), forming a gap of a width corresponding to said distance, and connected on its lower side to the base plate (12).

3. Panel mounting system according to claim 2, **characterised in that** the bracket (11) is congruent on three sides with the opening (10), and that there is a distance of 2 to 4 mm between an upper edge (13) of the bracket (11) and an upper edge (14) of the opening (10).

4. Panel mounting system according to claim 3, **characterised in that** an upper section (21), together with the upper edge (13) of the bracket (11), runs away from the base plate (12) bent at an angle.

5. Panel mounting system according to claim 2, **characterised in that** a slot (16) is present above the bracket (11).

6. Panel mounting system according to claim 2, **characterised in that** one slot each (15; 16) for fastening the bracket clip (6) to the upright C-profile (1) by means of screws is present below and above the bracket (11).

7. Panel mounting system according to claim 2, **characterised in that** each of the rails (7; 8) has a double-angled profile (17) which consists of a central profile section (18) and two profile sections (19; 20) projecting in opposite directions at right angles therefrom.

8. Panel mounting system according to claim 7, **characterised in that** the lower profile section (19) of the rail (7; 8) is snapped into the gap between the bracket (11) and the base plate (12) of the bracket clip (6).

9. Panel mounting system according to claim 7, **characterised in that** slots (22) are present in the upper profile section (20) of the rail (7; 8), panels (23) being fastened through said slots, invisibly from the outside, via their rear sides by means of screws (24), and that a washer (31) is placed between the screw head of each screw (24) and the upper profile section (20).

10. Panel mounting system according to claim 1, **characterised in that** the screws (24) have a length which is less than or equal to the thickness of the panels (23).

11. Panel mounting system according to claims 1 to 10, **characterised in that** the grid of vertically upright C-profiles is covered on both sides over its entire area with the panels (23) and forms a wall (25) of a predetermined wall thickness, and **in that** the space between the panels (23) is fully acoustically insulated with insulating material (27) such as mineral wool.

12. Panel mounting system according to claims 1 to 10, **characterised in that** the grid of vertically upright C-profiles is covered on both sides over its entire area with the panels (23) and forms a wall (26) of a predetermined wall thickness, and **in that** the hollow space in the wall between the panels (23) is free from insulating material.

13. Panel mounting system according to claims 11 and 12, **characterised in that** the acoustic insulation of the wall (25, 26) conforms to EN-ISO standard 717-1 (1996) as a function of an acoustic irradiation frequency ranging from 125 Hz to 4 kHz.

14. Panel mounting system according to one of claims 11 and 12, **characterised in that** the thermal insulation of the wall (25) at an average temperature increase after more than 39 minutes and at a maximum temperature increase after 29 minutes reaches an outside wall temperature of 180° C at an ambient temperature of 20° C, and behaves in accordance with the standards NEN 6069 (1997) and NEN-EN 1364-1.

15. Panel mounting system according to claim 14, **characterised in that** the flame resistance, when a layer of cotton is pressed against the heated wall (25), is 32 min, that after 37 min and more than 10 sec the flames penetrate a flameproof material which abuts on the heated wall (25) and that after 39 min the heated wall (25) detaches from its substructure.

16. Panel mounting system according to one of claims 11 and 12, **characterised in that** a wall (25) on the outside of which a layer of flameproof cotton is fastened by means of a Z-rail, and on which a temperature of 180° C acts for 30 minutes, shows no damage due to the effect of heat.

## Revendications

1. Système de montage de plaques pour construire une paroi, comprenant un réseau constitué de profilés verticaux (1) et de profilés (2; 3) s'étendant horizontalement, d'agrafes en étriers (6), de rails (7, 8) et de plaques (23), dans lequel les agrafes en étriers (6) sont montées sur les côtés externes des branches opposées (4, 5) des profilés individuels (1), dans lequel les agrafes en étriers (6) sont agencées sur les profilés verticaux (1) à la même hauteur et sont en prise avec les rails (7, 8), dans lequel les plaques (23) sont fixées sur les rails (7, 8), chaque agrafe en étrier (6) présentant une plaque de base (12) avec un contour rectangulaire, **caractérisé en ce que** les profilés verticaux sont des profilés en C (1), **en ce que** les profilés s'étendant horizontalement sont des profilés en U (2, 3), dans lesquels sont enserrés les profilés en C (1) respectivement avec leurs extrémités inférieures et supérieures, **en ce qu'**à chaque coin de la plaque de base (12) est aménagé un crampon (9) replié à angle droit, lesquels crampons (9) enserrent les arêtes latérales d'une des branches (4, 5) et à l'aide desquels l'agrafe en étrier est montée sur cette branche, avec un étrier (11) orienté vers le haut, dans lequel l'étrier forme une fente avec la plaque de base (12) et dans lequel les rails (7, 8) sont reçus dans la fente, et **en ce que**, en dessous de l'étrier (11), il est prévu un trou oblong (15) dans la plaque de base (12), par lequel l'agrafe en étrier (6) peut être fixée au moyen d'une vis sur l'un des profilés en C (1).

2. Système de montage de plaques selon la revendication 1, **caractérisé en ce que** l'agrafe en étrier (6) présente dans la plaque de base (12) une ouverture rectangulaire ou carrée (10), devant laquelle se trouve l'étrier (11) qui s'étend parallèlement à la plaque de base (12) à une distance de 1 à 3 mm, l'étrier (11) formant avec la plaque de base (12) une fente d'une largeur correspondant à cette distance et étant raccordé sur son côté inférieur à la plaque de base (12).

3. Système de montage de plaques selon la revendication 2, **caractérisé en ce que** l'étrier (11) est sur trois côtés en coïncidence avec l'ouverture (10) et **en ce qu'**entre une arête supérieure (13) de l'étrier (11) et une arête supérieure (14) de l'ouverture (10), il existe un écartement de 2 à 4 mm.

4. Système de montage de plaques selon la revendication 3, **caractérisé en ce qu'**une section supérieure (21) associée à l'arête supérieure (13) de l'étrier (11) s'écarte de la plaque de base (12) par pliage en oblique.

5. Système de montage de plaques selon la revendication 2, **caractérisé en ce qu'**il y a un trou oblong (16) au-dessus de l'étrier (11).

6. Système de montage de plaques selon la revendication 2, **caractérisé en ce que**, au-dessous et au-dessus de l'étrier (11), il y a respectivement un trou oblong (15; 16) pour fixer l'agrafe en étrier (6) au moyen de vis sur le profilé en C vertical (1).

7. Système de montage de plaques selon la revendication 2, **caractérisé en ce que** chacun des rails (7; 8) a un profilé (17) qui est coudé deux fois et qui est constitué d'une section de profilé centrale (18) et de deux sections de profilés (19, 20) s'en écartant à angle droit dans des sens opposés.

8. Système de montage de plaques selon la revendication 7, **caractérisé en ce que** la section de profilé inférieure (19) du rail (7; 8) est enclenchée dans la fente entre l'étrier (11) et la plaque de base (12) de l'agrafe en étrier (6).

9. Système de montage de plaques selon la revendication 7, **caractérisé en ce qu'**il y a dans la section de profilé supérieure (20) du rail (7; 8) des trous oblongs (22), par lesquels des plaques (23) sont fixées de manière non visible de l'extérieur sur leurs faces arrière au moyen de vis (24) et **en ce qu'**une rondelle plate (31) se trouve entre la tête de chaque vis (24) et la section de profilé supérieure (20).

10. Système de montage de plaques selon la revendication 1, **caractérisé en ce que** les vis (24) présentent une longueur au maximum identique à l'épaisseur des plaques (23).

11. Système de montage de plaques selon les revendications 1 à 10, **caractérisé en ce que** le réseau de profilés en C verticaux est recouvert de part et d'autre complètement de plaques (23) et forme une paroi (25) d'épaisseur prédéfinie et **en ce que** l'espace entre les plaques (23) est totalement isolé acoustiquement avec un matériau isolant (27) comme de la laine minérale.

12. Système de montage de plaques selon les revendications 1 à 10, **caractérisé en ce que** le réseau de profilés en C verticaux est recouvert de part et d'autre complètement de plaques (23) et forme une paroi (26) d'épaisseur prédéfinie et **en ce que** l'espace creux dans la paroi situé entre les plaques (23) est exempt de matériau isolant.

13. Système de montage de plaques selon les revendications 11 et 12, **caractérisé en ce que** l'isolation acoustique de la paroi (25, 26) présente, en fonction d'une fréquence de sonorisation de 125 Hz à 4 kHz, une bonne correspondance avec la norme EN-ISO 717-1 (1996).

14. Système de montage de plaques selon l'une quelconque des revendications 11 et 12, **caractérisé en ce que** l'isolation thermique de la paroi (25) atteint une température extérieure de la paroi de 180° C pour une température ambiante de 20° C, lors d'une augmentation de la température moyenne après plus de 39 min et lors d'une augmentation de la température maximale après 29 min et présente un comportement selon les normes NEN 6069 (1997) et NEN-EN 1364-1.

15. Système de montage de plaques selon la revendication 14, **caractérisé en ce que** la résistance aux flammes est de 32 min lorsqu'une couche de coton est pressée contre la paroi chauffée (25), **en ce qu'**au bout de 37 min et plus de 10 s, les flammes passent à travers un matériau ignifuge qui est appliqué sur la paroi chauffée (25) et **en ce qu'**au bout de 39 min, la paroi chauffée (25) se détache de sa sous-structure.

16. Système de montage de plaques selon les revendications 11 et 12, **caractérisé en ce qu'**une paroi (25), sur le côté externe de laquelle est fixée une couche de coton ignifuge au moyen d'un rail en Z et sur laquelle une température de 180° C agit pendant 30 min, ne présente aucune détérioration sous l'effet de la chaleur.
